# FASCICULE DE BREVET EUROPEEN

(11) **EP 0 657 602 B1**
(45) Date de publication et mention de la délivrance du brevet: **06.08.1997**
(21) Numéro de dépôt: 94500199.8
(22) Date de dépôt: 28.11.1994
(51) Int. Cl.: E04H 4/12, F04D 29/70

(54) **Pompe centrifuge pour la recirculation de l'eau**
Zentrifugalpumpe für Wasserumlauf
Centrifugal pump for water recirculation

(30) Priorité: 03.12.1993 ES 9302539
(43) Date de publication de la demande: 14.06.1995
(73) Titulaire: BOMBAS ELECTRICAS, S.A. (BOELSA), E-17820 Banyoles (Gerona) (ES)
(72) Inventeur: Pages Pages, José, c/o Bombas Eléctricas, S.A., E-17820 Banyoles (ES)
(74) Mandataire: SUGRANES - VERDONCES - FERREGÜELA

(56) Documents cités:
- EP-A- 0 544 610
- GB-A- 379 738
- GB-A- 500 072

## Description

### Secteur technique de l'invention

La présente invention concerne une pompe centrifuge pour la recirculation de l'eau, applicable en particulier aux piscines, la pompe étant munie d'un électromoteur dont l'axe met en mouvement une roue à aubes de plusieurs aubes qui tourne à l'intérieur d'une chambre de diffusion, fermée en particulier par un diffuseur, le liquide entrant de façon coaxiale à la roue à aubes et sortant expulsé par la force centrifuge jusqu'à une chambre de refoulement disposée entre l'électromoteur et un préfiltre, la pompe ayant un corps de pompe divisé en deux portions longitudinales contigües, une portion antérieure formant le préfiltre et une portion postérieure dans laquelle se trouve définie la chambre de diffusion, configurée par le diffuseur et la chambre de refoulement qui occupe le volume restant, le préfiltre étant conçu de façon qu'il comprend un récipient externe et un godet-filtre vertical placé à l'intérieur du récipient externe muni d'une bouche d'aspiration externe, d'une embouchure circulaire horizontale fermée de façon étanche, permettant l'introduction et l'extraction du godet-filtre, et d'un conduit de sortie relié à l'entrée axiale de la roue à aubes, de façon que le liquide aspiré pénètre dans le récipient externe par la bouche d'aspiration externe et doit passer obligatoirement à travers les parois dudit godet-filtre avant d'arriver à la pompe.

### Antécédents de l'invention

Les réalisations connues jusqu'à présent de pompes centrifuges pour la recirculation de l'eau des piscines comprennent essentiellement une électropompe centrifuge et un préfiltre qui sont reliés et alignés longitudinalement. L'électropompe centrifuge comprend un électromoteur dont l'axe de sortie est accouplé à une roue à aubes logée dans une chambre de diffusion et qui est munie d'une pluralité d'aubes, lesquelles, incitées par l'électromoteur, aspirent le liquide à travers le préfiltre et l'expulsent par la force centrifuge vers le conduit de sortie, qui, en général, est placé ortogonal par rapport à l'axe longitudinal défini par l'assamblage de l'électropompe et le préfiltre. Le préfiltre, lequel a une forme globale cylindrique ou troncoconique, comprend un godet-filtre disposé de façon que la totalité du liquide refoulé par la pompe centrifuge doit traverser d'abord les parois du godet-filtre avant d'atteindre la chambre de diffusion, une pluralité d'orifices à manière de crible étant prévue dans les parois latérales du godet-filtre, qui retient à partir d'une certaine taille, les solides en suspension transportés par l'eau. Le préfiltre comprend en outre, un couvercle qui permet l'extraction, nettoyage et replacement du godet-filtre, et une entrée d'aspiration externe où est relié le conduit d'entrée du liquide à la pompe.

Comme exemples de réalisations connues de pompes centrifuges comme celles qui viennent d'être décrites, on peut citer les modèles d'utilité espagnols Nos. 284.474 et 291.043 qui comprennent un préfiltre dans lequel l'entrée d'aspiration externe est disposée transversalement entre le couvercle du récipient externe et l'extrémité supérieure du godet-filtre.

De même, le brevet européen EP-A-0544610, qui décrit une pompe centrifuge présentant les caractéristiques du préambule de la revendication 1, décrit un préfiltre pour installations de piscines, comprenant une entrée d'aspiration externe également transversale en face de la paroi latérale du godet-filtre.

La disposition de l'entrée d'aspiration externe décrite dans les réalisations connues de pompes centrifuges, présente, parmi d'autres inconvénients importants, en premier lieu le fait que l'entrée d'aspiration externe occupe une position fixe par rapport à l'axe donné par l'accouplement de l'électropompe et le préfiltre, ce qui limite en grande mesure le positionnement de la pompe centrifuge par rapport au conduit d'entrée du liquide, et par conséquent, dans la plupart des cas, l'accouplement dudit conduit d'entrée à l'entrée d'aspiration externe exige l'emploi de plusieurs accessoires et/ou que ledit conduit soit courbé, et, en deuxième lieu, qu'il doit rester un espace important entre le couvercle du récipient externe et l'entrée du godet-filtre, ce qui réduit considérablement les dimensions de ce dernier.

### Explication de l'invention

La pompe centrifuge objet de la présente invention élimine tous les inconvenients mentionnés antérieurement, et elle se caractérise essentiellement par le fait que ladite entrée d'aspiration et ladite embouchure circulaire horizontale du récipient externe sont unifiées en une seule ouverture circulaire horizontale réalisée à l'extrémité supérieure ouverte d'une portion supérieure cylindrique dudit récipient externe, filetée extérieurement, ledit godet-filtre vertical étant muni à son embouchure d'un rebord périphérique en saillie vers l'extérieur, conçu pour s'appuyer sur le bord de ladite ouerture circulaire horizontale du récipient externe, ledit bord étant pourvu d'une rainure dans laquelle est introduit un joint étanche, et une pièce tubulaire coudée étant prévue à une des extrémités d'une bride, ayant sensiblement le même diamètre que celui de l'embouchure du récipient externe et adaptée pour pouvoir s'appuyer sur cette dernière, un écrou percé au centre de ladite embouchure étant prévu, à travers l'orifice duquel passe ladite pièce tubulaire coudée, qui est adaptée pour se visser autour du filet extérieur de ladite portion supérieure cylindrique du récipient externe, de telle façon que lorsqu'elle se serre au cours du vissage, elle comprime la bride de ladite pièce tubulaire coudée contre le bord supérieur de l'embouchure du récipient externe, comprimant de cette façon le rebord périphérique du godet-filtre et ledit joint d'étanchéité entre la bride de la pièce tubulaire coudée et le bord supérieur de l'ouverture du récipient externe.

### Brève description des dessins

L'unique figure des dessins illustre une vue en section supérieure latérale de la pompe centrifuge objet de l'invention. Sur ce dessin on peut apprécier que la pompe 1 comprend un corps de pompe 2 accouplé au moyen d'une bride intermédiaire 3, et un électromoteur 4, monté sur un support 5.

L'extrémité de l'axe 6 de sortie de l'électromoteur 4 traverse la bride 3 et elle est accouplée à la roue à aubes 7 munie d'une pluralité d'aubes. Ladite roue à aubes 7 est placée à l'intérieur de la chambre de diffusion 8, limitée par le diffuseur 9. Le conduit 10, de section transversale circulaire, permet l'entrée du liquide à la pompe de diffusion 8, lequel sort refoulé par la sortie du liquide 11 de ladite chambre 8.

Le corps de pompe 2 est divisé en deux portions longitudinales contigües, une antérieure ou préfiltre 12, et une postérieure 13, définies intérieurement par une cloison frontale circulaire 14.

Dans la portion postérieure 13 se trouve définie la chambre de diffusion 8, configurée par le diffuseur 9 et la chambre de refoulement 15 qui occupe le volume restant.

Le préfiltre 12 comprend un récipient externe 16, dans lequel la bouche d'aspiration externe d'entrée de liquide au préfiltre 12 et l'embouchure circulaire horizontale du récipient externe 16 sont unifiées en une seule ouverture circulaire horizontale 17, réalisée à l'extrémité supérieure ouverte d'une portion supérieure cylindrique 18 dudit récipient externe 16 muni d'un filet externe 19.

A l'intérieur du récipient externe 16 est disposé un godet-filtre 20, muni à son embouchure d'un rebord périphérique 21 en saillie vers l'extérieur, conçu pour pouvoir s'appuyer sur le bord de ladite ouverture 17. Ledit bord de l'ouverture 17 est pourvu d'une rainure dans laquelle est introduit un joint d'étanchéité 22.

Dans l'ouverture 17 est disposée de façon amovible une pièce tubulaire 23 préférablement coudée, munie à une de ses extrémités d'une bride 24, qui a sensiblement le même diamètre que celui de l'ouverture 17 du récipient externe 16, et qui est adaptée pour pouvoir s'appuyer sur le bord de celle-ci.

La pièce 23 comprend aussi un écrou percé 25, a travers l'orifice central duquel passe ladite pièce 23. L'écrou 25 est adapté pour se visser autour du filet externe 19 de la portion supérieure cylindrique 18 du récipient externe 16.

Quant il est serré lors du vissage, l'écrou vis 25 comprime ladite bride 24 de la pièce 23 contre le bord supérieur de l'ouverture 17, comprimant le rebord 21 et ledit joint 22 entre la bride 24 et le bord supérieur de l'ouverture 17.

La nature de l'invention ayant été suffisamment décrite, ainsi que la façon de la mettre en pratique, elle peut être soumise à des variations de détails, toutefois que son principe fondamental ne soit ni altéré, ni changé, ni modifié, l'essentiel de l'invention étant résumé dans la revendication suivante.

## Revendications

1. Pompe centrifuge (1) pour la recirculation de l'eau, applicable en particulier aux piscines, la pompe étant munie d'un électromoteur (4) dont l'axe (6) met en mouvement une roue à aubes (7) de plusieurs aubes, qui tourne à l'intérieur d'une chambre de diffusion (8), fermée en particulier par un diffuseur (9), le liquide entrant coaxial à la roue à aubes et sortant expulsé par la force centrifuge jusqu'à une chambre de refoulement (15) située entre l'électromoteur (4) et un préfiltre (12), la pompe (1) ayant un corps de pompe (2) divisé en deux portions longitudinales contigües, une portion antérieure formant le préfiltre (12) et une portion postérieure dans laquelle se trouve définie la chambre de diffusion (8), configurée par le diffuseur (9) et la chambre de refoulement (15) qui occupe le volume restant, le préfiltre étant conçu de façon qu'il comprend un récipient externe (16) et un godet-filtre (20) vertical, placé à l'intérieur du récipient externe (16) muni d'une entrée d'aspiration externe, d'une embouchure circulaire horizontale fermée de façon étanche, permettant l'introduction et l'extraction du godet-filtre, et d'un conduit de sortie relié à l'entrée axiale de la roue à aubes (7), de façon que le liquide aspiré pénètre dans le récipient externe (16) par l'entrée d'aspiration externe et doit passer obligatoirement à travers les parois dudit godet-filtre (20) avant d'arriver à la pompe, caractérisée par le fait que ladite entrée d'aspiration et ladite embouchure circulaire horizontale du récipient externe (16) sont unifiées en une seule ouverture circulaire horizontale (17), réalisée à l'extrémité supérieure ouverte d'une portion supérieure cylindrique (18) dudit récipient externe, et filetée extérieurement, ledit godet-filtre (20) étant disposé verticalement, muni à son embouchure d'un rebord périphérique (21) en saillie vers l'extérieur, conçu pour s'appuyer sur le bord de ladite ouverture circulaire horizontale (17) du récipient externe, ledit bord étant pourvu d'une rainure dans laquelle est introduit un joint étanche (22), une pièce tubulaire (22) étant disposée à une des extrémités d'une bride (24), ayant sensiblement le même diamètre que celui de l'ouverture (17) du récipient externe et conçue pour s'appuyer sur le bord de cette dernière, un écrou percé au centre (25) étant prévu, à travers l'orifice duquel passe ladite pièce tubulaire (23), adaptée pour pouvoir se visser autour du filet extérieur (19) de ladite portion supérieure cylindrique (18) du récipient externe, de façon que lorsque ledit écrou de vis est serré au cours du vissage, il comprime la bride (24) de ladite pièce tubulaire contre le bord supérieur de l'ouverture (17) du récipient externe (16), comprimant de cette façon le rebord périphérique (21) du godet-filtre et ledit joint d'étanchéité (22) entre la bride (24) de la pièce tubulaire et le bord supérieur de l'ouverture (17) du récipient externe.

## Patentansprüche

1. Zentrifugalpumpe (1) zur Umwälzung von Wasser, zur Anwendung insbesondere in Schwimmbecken, welche Pumpe mit einem Elektromotor (4) ausgestattet ist, dessen Achse (6) ein Laufrad (7) mit mehreren Schaufeln in Bewegung setzt, das sich im Inneren einer Ausströmkammer (8) dreht, die insbesondere durch einen Diffusor bzw. Ausströmraum (9) abgeschlossen ist, wobei die Flüssigkeit koaxial zu dem Laufrad eintritt und von der Zentrifugalkraft ausgestoßen zu einer Förderkammer (15) austritt, die zwischen dem Elektromotor (4) und einem Vorfilter (12) angeordnet ist, welche Pumpe (1) ein Pumpengehäuse (2) aufweist, das in zwei in Längsrichtung anliegende Abschnitte unterteilt ist, in einen vorderen Abschnitt, welcher den Vorfilter (12) bildet, und in einen hinteren Abschnitt, in dem sich die Ausströmkammer (8) vorgegeben befindet. welche aus dem Diffusor (9) und der Förderkammer (15), welche das restliche Volumen einnimmt, zusammengesetzt ist, wobei der Vorfilter dergestalt vorgesehen ist, daß er ein externes Behältnis (16) und einen vertikalen Becherfilter bzw. Godet-Filter (20) enthält, der im Inneren des externen Behältnisses (16) angeordnet ist, und welcher Vorfilter mit einem externen Ansaugeinlaß, mit einem wasserdicht abgeschlossenen horizontalen, kreisförmigen Ansatzstück, welches das Einführen und Herausnehmen des Becherfilters ermöglicht, und mit einer Auslaßleitung versehen ist, die mit dem Axialeinlaß des Laufrades (7) verbunden ist, dergestalt, daß die angesaugte Flüssigkeit in das externe Behältnis (16) durch den externen Ansaugeinlaß eintritt und zwingend durch die Seitenwandungen des Becherfilters (20) hindurchtreten muß, bevor sie zu der Pumpe gelangt, dadurch **gekennzeichnet,** daß der Ansaugeinlaß und das horizontale, kreisförmige Ansatzstück des externen Behältnisses (16) in einer einzigen horizontalen, kreisförmigen Öffnung (17) vereinigt sind, die an dem oberen Öffnungsende eines oberen zylindrischen Abschnitts (18) des externen Behältnisses realisiert ist und mit Außengewinde versehen ist, welcher Becherfilter (20) vertikal angeordnet ist, an seinem Ansatzstück mit einer zur Außenseite hin vorstehenden Randkrempe (21) versehen ist, die vorgesehen ist, um sich auf den Rand der horizontalen, kreisförmigen Öffnung (17) des externen Behältnisses aufzulegen, welcher Rand mit einer Nut bzw. Einkerbung versehen ist, in die eine Dichtung (22) eingeführt ist, wobei ein Rohrteil (22), das an einem der Enden eines Flansches (24) angeordnet ist, der ungefähr den gleichen Durchmesser aufweist wie die Öffnung (17) des externen Behältnisses und dazu vorgesehen ist, um sich auf dessen Rand anzudrücken, wobei eine Mutter mit Innengewinde (25) vorgesehen ist, durch deren Öffnung hindurch sich das Rohrteil (23) erstreckt, welches ausgelegt ist, um auf das Außengewinde (19) des oberen zylindrischen Abschnittes (18) des externen Behältnisses aufgeschraubt werden zu können, dergestalt, daß die Schraubenmutter. wenn sie auf der Schraubverbindung angezogen wird, den Flansch (24) des Rohrteils gegen den oberen Rand der Öffnung (17) des externen Behältnisses (16) preßt und auf diese Weise die Randkrempe (21) des Becherfilters und die Dichtung (22) zwischen dem Flansch (24) des Rohrteiles und dem oberen Rand der Öffnung (17) des externen Behältnisses zusammendrückt.

## Claims

1. Centrifugal pump (1) for recirculating water, for use in particular in swimming-pools, the pump being provided with an electric motor (4) of which the shaft (6) drives a bladed wheel (7) with a plurality of blades, the wheel rotating inside a diffusion chamber (8) which is closed in particular by a diffusor (9), the liquid entering coaxially to the bladed wheel and being expelled by centrifugal force to a delivery chamber (15) located between the electric motor (4) and a pre-filter (12), the pump (1) having a pump body (2) which is divided into two contiguous longitudinal portions, a front portion forming the pre-filter (12) and a rear portion in which is defined the diffusion chamber (8) which is shaped by the diffuser (9) and the delivery chamber (15) which occupies the remaining space, the pre-filter being designed such that it comprises an outer container (16) and a vertical bucket filter (20) placed inside the outer container (16) provided with an external induction intake, with a horizontal circular mouth closed in a leaktight manner, enabling the bucket filter to be introduced and removed, and with an outlet pipe connected to the axial inlet of the bladed wheel (7), such that the liquid drawn in penetrates the outer container (16) via the external induction intake and of necessity has to pass through the walls of the bucket filter (20) before arriving at the pump, characterized in that the induction intake and the horizontal circular mouth of the outer container (16) are combined in a single horizontal circular aperture (17) which is formed at the open upper end of a cylindrical upper portion (18) of the outer container and is threaded externally, the bucket filter (20) being vertically disposed and provided at its mouth with a peripheral externally projecting shoulder (21) designed to bear on the edge of the horizontal circular aperture (17) of the outer container, the edge being provided with a groove into which is introduced a leaktight seal (22), a tubular part (23) being disposed at one of the ends of a flange (24) which has substantially the same diameter as that of the aperture (17) of the outer container and is designed to bear on the edge thereof, a centrally pierced nut (25) being provided, through the opening in which the tubular part (23) can pass, this tubular part (23) being adapted so as to be screwed about the outer thread (19) of the cylindrical upper portion (18) of the outer container, such that, when the screw nut is tightened during the screwing process, it compresses the flange (24) of the tubular part against the upper edge of the aperture (17) of the outer container (16), so compressing the peripheral shoulder (21) of the bucket filter and the seal (22) between the flange (24) of the tubular part and the upper edge of the aperture (17) of the outer container.
